# FASCICULE DE BREVET EUROPEEN

(11) **EP 2 908 186 B1**
(45) Date de publication et mention de la délivrance du brevet: **21.11.2018**
(21) Numéro de dépôt: 14155429.5
(22) Date de dépôt: 17.02.2014
(51) Int. Cl.: G04B 17/26

(54) **RÉGULATION DE FRÉQUENCE D'UN RÉSONATEUR D'HORLOGERIE AVEC DÉPLACEMENT DU SPIRAL**
FREQUENZREGELUNG EINES RESONATORS EINER UHR DURCH BEWEGUNG DER SPIRALFEDER
FREQUENCY REGULATION OF A CLOCK RESONATOR WITH MOVEMENT OF THE HAIRSPRING

(43) Date de publication de la demande: 19.08.2015
(73) Titulaire: The Swatch Group Research and Development Ltd., 2074 Marin (CH)
(72) Inventeur: Hessler, Thierry, 2024 St-Aubin (CH); Sarchi, Davide, 1020 Renens (CH); Stranczl, Marc, 1260 Nyon (CH)
(74) Mandataire: Giraud, Eric

(56) Documents cités:
- EP-A1- 1 843 227
- CH-A- 442 153
- CH-A3- 615 314

## Description

### Domaine de l'invention

L'invention concerne un procédé d'entretien et de régulation de fréquence, autour de sa fréquence propre, d'un mécanisme résonateur d'horlogerie comportant au moins un premier ensemble balancier-spiral, dont le spiral est maintenu entre un piton à une première extrémité externe et une virole d'un balancier à une deuxième extrémité interne, selon lequel procédé on met en oeuvre au moins un dispositif régulateur agissant sur ledit mécanisme résonateur avec un mouvement périodique, où ledit mouvement périodique impose une modulation périodique au moins de la position du point de repos dudit mécanisme résonateur, avec une fréquence de régulation dudit dispositif régulateur qui est comprise entre 0.9 fois et 1.1 fois la valeur d'un multiple entier de ladite fréquence propre, ledit entier étant supérieur ou égal à 2, où ledit mouvement périodique impose ladite modulation périodique de la position du point de repos dudit mécanisme résonateur par modulation de la position d'au moins un des points de fixation dudit mécanisme résonateur.

L'invention concerne encore un mouvement d'horlogerie comportant au moins un mécanisme résonateur comportant au moins un premier ensemble balancier-spiral, dont le spiral est maintenu entre un piton à une première extrémité externe et à une virole d'un balancier à une deuxième extrémité interne, ledit premier ensemble balancier-spiral étant agencé pour osciller autour de sa fréquence propre.

L'invention concerne encore une pièce d'horlogerie comportant au moins un tel mouvement d'horlogerie.

L'invention concerne le domaine des bases de temps en horlogerie mécanique, en particulier basées sur un mécanisme résonateur à balancier-spiral.

### Arrière-plan de l'invention

La recherche de l'amélioration de performances des bases de temps horlogères est une préoccupation constante.

Une limitation importante à la performance chronométrique des montres mécaniques réside dans l'utilisation des échappements impulsionnels conventionnels, et aucune solution d'échappement n'a jamais pu éviter ce type de perturbation.

Le document EP 1 843 227 A1 du même déposant décrit un résonateur couplé comportant un premier résonateur à basse fréquence par exemple de l'ordre de quelques hertz et un deuxième résonateur à plus haute fréquence, par exemple de l'ordre du kilohertz. L'invention est caractérisée en ce que le premier résonateur et le deuxième résonateur comportent des moyens de couplage mécanique permanent, ledit couplage permettant de stabiliser la fréquence en cas de perturbations extérieures, par exemple en cas de chocs.

Le document CH 615 314 A3 au nom de PATEK PHILIPPE SA décrit un ensemble mobile de régulation de mouvement d'horlogerie, comportant un balancier oscillant entretenu mécaniquement par un ressort spiral, et un organe vibrant couplé magnétiquement avec un organe fixe pour la synchronisation du balancier. Le balancier et l'organe vibrant sont constitués par un seul et même élément mobile vibrant et oscillant simultanément. La fréquence de vibration de l'organe vibrant est un multiple entier de la fréquence d'oscillation du balancier.

### Résumé de l'invention

L'invention se propose de fabriquer une base de temps la plus précise possible.

A cet effet, l'invention concerne des procédés d'entretien et de régulation de fréquence, autour de sa fréquence propre, d'un mécanisme résonateur d'horlogerie, selon les revendications 1-6.

L'invention concerne encore des mouvements d'horlogerie comportant au moins un mécanisme résonateur comportant au moins un premier ensemble balancier-spiral, dont le spiral est maintenu entre un piton à une première extrémité externe et à une virole d'un balancier à une deuxième extrémité interne, ledit premier ensemble balancier-spiral étant agencé pour osciller autour de sa fréquence propre, selon les revendications 9-11.

L'invention concerne encore une pièce d'horlogerie comportant au moins un tel mouvement d'horlogerie, selon la revendication 12.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, un mécanisme résonateur paramétrique régulé selon l'invention, comportant un balancier-spiral d'horlogerie, dont la spire externe du spiral est fixée à un piton auquel un dispositif régulateur impose un mouvement périodique ;
- la figure 2 représente, de façon schématisée, un diapason avec deux balanciers-spiraux attachés l'un à l'autre ;
- la figure 3 représente, sous forme d'un schéma-blocs, une montre comportant un mouvement mécanique avec un mécanisme résonateur régulé selon l'invention ;
- la figure 4 représente un spiral principal fixé à une virole formée par la serge d'un petit balancier-spiral de fréquence double de celle du spiral principal.

### Description détaillée des modes de réalisation préférés

Le but de l'invention est de fabriquer une base de temps pour rendre une pièce d'horlogerie, en particulier une pièce d'horlogerie mécanique, notamment une montre mécanique, la plus précise possible.

Une manière d'y parvenir consiste à associer différents résonateurs, soit directement, soit via l'échappement.

Pour pallier le facteur d'instabilité lié à un mécanisme d'échappement, un système de résonateur paramétrique permet notamment de diminuer l'influence de ce mécanisme d'échappement, et de rendre ainsi la montre plus précise.

Un oscillateur paramétrique selon l'invention utilise, pour le maintien des oscillations, une actuation paramétrique qui consiste à faire varier au moins un des paramètres de l'oscillateur avec une fréquence de régulation wR qui est comprise entre 0.9 fois et 1.1 fois la valeur d'un multiple entier de la fréquence propre ω0 du système oscillateur à réguler, cet entier étant supérieur ou égal à 2.

Dans une variante particulière, la fréquence de régulation ωR a la valeur d'un multiple entier, notamment double, de la fréquence propre ω0 du système oscillateur à réguler.

Par convention et afin de bien les distinguer, on appelle ici « régulateur » 2 l'oscillateur qui sert à l'entretien et à la régulation de fréquence de l'autre système entretenu, lequel est dénommé « le résonateur» 1.

La lagrangienne L d'un résonateur paramétrique de dimension 1 est : $L = T - V = \frac{1}{2} I \left(t\right) {\dot{x}}^{2} - \frac{1}{2} k \left(t\right) {\left[x - {x}_{0} \left(t\right)\right]}^{2}$ où T est l'énergie cinétique et V l'énergie potentielle et l'inertie *I*(*t*), la rigidité *k*(*t*) et la position de repos *xₒ(t)* dudit résonateur sont une fonction périodique du temps. x est la coordonnée généralisée du résonateur.
L'équation du résonateur paramétrique forcé et amorti est obtenue par l'équation de Lagrange pour la lagrangienne L en ajoutant un forçant f(t) et une force de Langevin prenant en compte les mécanismes dissipatifs : $\frac{{\partial }^{2} x}{{\partial }^{2} t} + γ \left(t\right) \frac{\partial x}{\partial t} + {ω}^{2} \left(t\right) \left[x - {x}_{0} \left(t\right)\right] = f \left(t\right)$ où le coefficient de la dérivée du premier ordre en x est : $γ \left(t\right) = \left[β \left(t\right) + \dot{I} \left(t\right)\right] / I \left(t\right) ,$ *β*(*t*) > 0 étant le terme décrivant les pertes, et où le coefficient du terme d'ordre nul dépend de la fréquence du résonateur $ω \left(t\right) = \sqrt{k \left(t\right) / I \left(t\right) .}$

La fonction *f(t)* prend la valeur 0 dans le cas d'un oscillateur non-forcé.

Cette fonction *f(t)* peut, encore, être une fonction périodique, ou encore être représentative d'une impulsion de type Dirac.

L'invention consiste à faire varier, par l'action d'un oscillateur d'entretien dit régulateur, l'un et/ou l'autre, ou tous, les termes β(t), k(t), I(t), x₀(t), avec une fréquence de régulation wR qui est comprise entre 0.9 fois et 1.1 fois la valeur d'un multiple entier, notamment double, de la fréquence propre ω0 du système oscillateur à réguler.

Dans une réalisation particulière, la fréquence de régulation wR est multiple entière, notamment double, de la fréquence propre ω0 du système résonateur à réguler.

De préférence, un ou plusieurs ou tous les termes β(t), k(t), I(t), x₀(t), varient avec une fréquence de régulation wR qui est de préférence multiple entière, notamment double, de la fréquence propre wO du système résonateur à réguler.

Généralement, l'oscillateur d'entretien ou régulateur, en plus de la modulation des termes paramétriques, introduit aussi un terme d'entretien non paramétrique *f(t)*, dont l'amplitude est négligeable une fois que le régime paramétrique est atteint [W. B. Case, The pumping of a swing from the standing position, Am. J. Phys. 64, 215 (1996)].
Dans une variante, le terme forçant f(t) peut être introduit par un deuxième mécanisme d'entretien.

Dans l'exemple de l'oscillateur amorti non forcé, et dans le cas où x₀ est une constante, les paramètres de l'équation se résument au terme de fréquence w et au terme de pertes β, notamment de pertes par frottements mécaniques, ou aérodynamiques, ou internes, ou autres.

Le facteur de qualité de l'oscillateur est défini par Q = ω/β.
Pour mieux comprendre le phénomène, on peut se rapprocher de l'exemple d'un pendule dont on fait varier la longueur. Dans ce cas, ${ω}^{2} = \frac{g}{L}$ avec L la longueur du pendule, et g l'attraction de la pesanteur.

Dans cet exemple particulier, si la longueur L est modulée dans le temps périodiquement avec une fréquence 2ω et une amplitude de modulation δL suffisante (δL/L > 2β/ω), le système oscille à la fréquence ω sans s'amortir. [D. Rugar et P. Grutter, Mechanical parametric amplification and thermomechanical noise squeezing, PRL 67, 699 (1991), A. H. Nayfeh and D. T. Mook, Nonlinear Oscillations, Wiley-Interscience, (1977)].

Le terme d'ordre nul peut encore prendre la forme ω²(A, t), où A est l'amplitude d'oscillation.

Le principe peut être repris dans une pièce d'horlogerie ou une montre qui comporte un résonateur mécanique à balancier-spiral, avec une extrémité du spiral fixée à une virole solidaire du balancier, et l'autre extrémité fixée à un piton.

L'entretien paramétrique d'un tel système balancier-spiral peut notamment être réalisé en rendant mobile, de façon périodique, ce piton, ou cette virole, ou encore un autre point de ce spiral.

L'oscillation peut être maintenue et la précision du système est notoirement améliorée.

L'industrialisation de tels systèmes d'oscillateurs paramétriques est liée aux deux fonctions essentielles: la fourniture d'énergie et le comptage.

Ces deux fonctions peuvent être séparées, comme illustré par la figure 2, en utilisant un diapason avec deux balanciers-spiraux attachés l'un à l'autre, où l'un oscillant à une fréquence 2ω est lié à l'échappement, et l'autre oscillant à une fréquence w est lié au comptage.

Il est, encore, possible de privilégier une modification, notamment périodique, des pertes par frottements dans l'air, plutôt que de faire osciller le terme de fréquence, ou encore de modifier l'inertie du balancier par un balourd.

Pour une efficacité maximale, l'entretien est avantageusement effectué avec une fréquence multiple entière, notamment double, de la fréquence du résonateur entretenu. Les moyens mécaniques d'entretien peuvent prendre différentes formes, celle présentée ici consiste dans l'entretien par déplacement du piton.

Le principe est de faire varier la position du piton en x ou y ou z ou rotation autour de l'axe x ou y ou z, en particulier en rotation selon un angle e dans le plan xy, ou encore en vrillage selon l'angle Ψ, tel que visible sur la figure 1.

L'utilisation d'un échappement paramétrique à système bielle-manivelle permet de secouer le piton tangentiellement, ou encore, de façon avantageuse, selon un arc de cercle ou similaire, autour du balancier.

L'excitation au double de la fréquence peut être effectuée avec un signal carré ou impulsionnel, il n'est pas indispensable d'avoir une excitation sinusoïdale.

Le régulateur d'entretien n'a pas besoin d'être très précis: son défaut de précision éventuel se traduit seulement par une perte d'amplitude, mais sans variation de la fréquence (sauf bien sûr si cette fréquence est très variable, ce qui est à éviter). En fait, ces deux oscillateurs, régulateur d'entretien et résonateur entretenu, ne sont pas couplés, mais l'un des deux entretient l'autre, idéalement à sens unique.

Dans une réalisation préférée, il n'y a pas de ressort de couplage entre ce régulateur d'entretien et le résonateur entretenu.

On comprend bien que l'invention se distingue des oscillateurs couplés connus par ailleurs : en effet, on ne souhaite pas, dans la mise en oeuvre de l'invention, de réversibilité du transfert d'énergie entre deux oscillateurs, mais plutôt, dans la mesure du possible un transfert d'énergie à sens unique d'un oscillateur vers l'autre.

Dans une variante particulière de l'invention, on effectue un déplacement continu et monotone du comptage-repos.

Dans une variante particulière de l'invention, on effectue un déplacement impulsionnel du comptage-repos.

Ainsi, l'invention concerne un procédé d'entretien et de régulation de fréquence d'un mécanisme résonateur 1 d'horlogerie autour de sa fréquence propre ω0.

Selon l'invention, on met en oeuvre au moins un dispositif régulateur 2 agissant sur ledit mécanisme résonateur 1 avec un mouvement périodique, et ledit mouvement périodique impose une modulation périodique au moins de la position du point de repos dudit mécanisme résonateur 1, avec une fréquence de régulation ωR qui est comprise entre 0.9 fois et 1.1 fois la valeur d'un multiple entier de ladite fréquence propre w0, ledit entier étant supérieur ou égal à 2.

Dans un mode particulier de mise en oeuvre de l'invention, ce mouvement périodique impose une modulation périodique au moins du facteur de qualité et de la position du point de repos dudit mécanisme résonateur 1, avec une fréquence de régulation ωR qui est comprise entre 0.9 fois et 1.1 fois la valeur d'un multiple entier de ladite fréquence propre w0, ledit entier étant supérieur ou égal à 2.

Dans un mode particulier de mise en oeuvre de l'invention, ce mouvement périodique impose une modulation périodique au moins de la fréquence de résonance et de la position du point de repos dudit mécanisme résonateur 1, avec une fréquence de régulation wR qui est comprise entre 0.9 fois et 1.1 fois la valeur d'un multiple entier de ladite fréquence propre w0, ledit entier étant supérieur ou égal à 2.

Dans un mode particulier de mise en oeuvre de l'invention, ce mouvement périodique impose une modulation périodique de la fréquence de résonance et du facteur de qualité et de la position du point de repos dudit mécanisme résonateur 1, avec une fréquence de régulation wR qui est comprise entre 0.9 fois et 1.1 fois la valeur d'un multiple entier de ladite fréquence propre ω0, ledit entier étant supérieur ou égal à 2.

Plus particulièrement, ce mouvement périodique impose une modulation périodique de la position du point de repos dudit mécanisme résonateur 1, par modulation au moins de la position d'un des points de fixation dudit mécanisme résonateur 1

Dans un mode particulier de mise en oeuvre de l'invention, ce mouvement périodique impose une modulation périodique de la position du point de repos dudit mécanisme résonateur 1, par modulation de la position de fixation dudit mécanisme résonateur 1 et/ou par modulation de l'équilibre entre les forces de rappel agissant sur ledit mécanisme résonateur 1.

Dans un mode particulier de mise en oeuvre de l'invention, la fréquence de régulation wR est un multiple entier de la fréquence propre ω0, et notamment le double.

Dans un mode particulier de mise en oeuvre de l'invention, la fréquence de régulation ωR qui est comprise entre 1.8 ω0 et 2.2 ω0.

De façon avantageuse, le mouvement périodique imprimé par le mécanisme régulateur 2 a une amplitude supérieure à la valeur définie par le quotient de l'amplitude du résonateur 1 par le facteur de qualité de ce résonateur 1.

L'invention concerne plus précisément la régulation de fréquence d'un résonateur d'horlogerie avec déplacement local du spiral.

Dans une application particulière de l'invention, on l'applique à un mécanisme résonateur 1 comportant au moins un ensemble balancier-spiral 3, dont le spiral 4 est maintenu entre un piton 5 à une première extrémité externe 6 et à une virole 7 à une deuxième extrémité interne 8, et on fait agir au moins un dispositif régulateur 2 sur le piton 5 ou/et sur la virole 7.

Tel que visible sur la figure 1, on fait agir au moins un dispositif régulateur 2 en entretien de l'oscillation du mécanisme résonateur 1 par déplacement périodique du piton 5 et on excite le balancier-spiral 3 en modifiant périodiquement au moins un degré de liberté de son point de pitonnage au niveau du piton 5.

Ce mouvement périodique imprimé au piton 5 peut être réalisé de différentes manières :
- on modifie la position du piton 5 au moins dans un plan perpendiculaire à l'axe de pivotement D d'un balancier 9 que comporte l'ensemble balancier-spiral 3, ou/et
- on modifie la position du piton 5 au moins selon un axe linéaire parallèle à l'axe de pivotement D d'un balancier 9 que comporte l'ensemble balancier-spiral 3, ou/et
- on modifie la position du piton 5 au moins dans un mouvement de lacet autour d'un axe linéaire parallèle à l'axe de pivotement D d'un balancier 9 que comporte l'ensemble balancier-spiral 3.

Dans une variante, on fait agir au moins un tel dispositif régulateur 2 sur au moins le point d'attache du spiral 4 à la virole 7. La figure 4 illustre un exemple où la virole 7 à laquelle est attaché le spiral principal 4 est formée par la serge d'un petit balancier-spiral de fréquence 2 ω0.

De façon avantageuse, pour les différentes variantes, la fréquence de régulation ωR est le double de la fréquence propre ω0.

L'invention concerne encore un mouvement d'horlogerie 10 comportant au moins un mécanisme résonateur 1 comportant au moins un ensemble balancier-spiral 3, dont le spiral 4 est maintenu entre un piton 5 à une première extrémité externe 6 et à une virole 7 à une deuxième extrémité interne 8.

Selon l'invention, ce mouvement 10 comporte au moins un dispositif régulateur 2 modifiant périodiquement la position du piton 5.

L'invention concerne encore une pièce d'horlogerie 30, notamment une montre, comportant au moins un tel mouvement d'horlogerie 10.

## Revendications

1. Procédé d'entretien et de régulation de fréquence, autour de sa fréquence propre (ω0), d'un mécanisme résonateur (1) d'horlogerie comportant au moins un premier ensemble balancier-spiral (3), dont le spiral (4) est maintenu entre un piton (5) à une première extrémité externe (6) et une virole (7) d'un balancier (9) à une deuxième extrémité interne (8), selon lequel procédé on met en oeuvre au moins un dispositif régulateur (2) agissant sur ledit mécanisme résonateur (1) avec un mouvement périodique, où ledit mouvement périodique impose une modulation périodique au moins de la position du point de repos dudit mécanisme résonateur (1), avec une fréquence de régulation (ωR) dudit dispositif régulateur (2) qui est comprise entre 0.9 fois et 1.1 fois la valeur d'un multiple entier de ladite fréquence propre (ω0), ledit entier étant supérieur ou égal à 2, où ledit mouvement périodique impose ladite modulation périodique de la position du point de repos dudit mécanisme résonateur (1) par modulation de la position d'au moins un des points de fixation dudit mécanisme résonateur (1), où on fait agir ledit dispositif régulateur (2) pour modifier périodiquement, ou bien la position du point d'attache dudit spiral (4) à ladite virole (7), ou bien à la fois un degré de liberté du point de pitonnage dudit spiral (4) au niveau dudit piton (5) et la position du point d'attache dudit spiral (4) à ladite virole (7), **caractérisé en ce qu'**on utilise un premier ensemble balancier-spiral qui oscille à ladite fréquence propre (ω0) et assure la fonction de comptage, et un deuxième ensemble balancier-spiral qui constitue ledit dispositif régulateur (2) et oscille à ladite fréquence de régulation (ωR), et assure la fonction de fourniture d'énergie, et **en ce qu'**on relie ledit premier ensemble balancier-spiral et ledit deuxième ensemble balancier-spiral en réalisant ladite virole (7), à laquelle est attaché ledit spiral (4) dudit premier ensemble balancier-spiral, formée par la serge dudit deuxième ensemble balancier-spiral.

2. Procédé d'entretien et de régulation de fréquence, autour de sa fréquence propre (ω0), d'un mécanisme résonateur (1) d'horlogerie comportant au moins un premier ensemble balancier-spiral (3), dont le spiral (4) est maintenu entre un piton (5) à une première extrémité externe (6) et une virole (7) d'un balancier (9) à une deuxième extrémité interne (8), selon lequel procédé on met en oeuvre au moins un dispositif régulateur (2) agissant sur ledit mécanisme résonateur (1) avec un mouvement périodique, où ledit mouvement périodique impose une modulation périodique au moins de la position du point de repos dudit mécanisme résonateur (1), avec une fréquence de régulation (wR) dudit dispositif régulateur (2) qui est comprise entre 0.9 fois et 1.1 fois la valeur d'un multiple entier de ladite fréquence propre (ω0), ledit entier étant supérieur ou égal à 2, où ledit mouvement périodique impose ladite modulation périodique de la position du point de repos dudit mécanisme résonateur (1) par modulation de la position d'au moins un des points de fixation dudit mécanisme résonateur (1), **caractérisé en ce qu'**on fait agir ledit dispositif régulateur (2) pour modifier périodiquement, ou bien un degré de liberté du point de pitonnage dudit spiral (4) au niveau dudit piton (5), ou bien à la fois un degré de liberté du point de pitonnage dudit spiral (4) au niveau dudit piton (5) et la position du point d'attache dudit spiral (4) à ladite virole (7), et **en ce qu'**on fait agir ledit dispositif régulateur (2) pour modifier périodiquement la position dudit piton (5) au moins dans un plan perpendiculaire à l'axe de pivotement (D) d'un balancier (9) que comporte ledit ensemble balancier-spiral (3).

3. Procédé d'entretien et de régulation de fréquence, autour de sa fréquence propre (ω0), d'un mécanisme résonateur (1) d'horlogerie comportant au moins un premier ensemble balancier-spiral (3), dont le spiral (4) est maintenu entre un piton (5) à une première extrémité externe (6) et une virole (7) d'un balancier (9) à une deuxième extrémité interne (8), selon lequel procédé on met en oeuvre au moins un dispositif régulateur (2) agissant sur ledit mécanisme résonateur (1) avec un mouvement périodique, où ledit mouvement périodique impose une modulation périodique au moins de la position du point de repos dudit mécanisme résonateur (1), avec une fréquence de régulation (ωR) dudit dispositif régulateur (2) qui est comprise entre 0.9 fois et 1.1 fois la valeur d'un multiple entier de ladite fréquence propre (ω0), ledit entier étant supérieur ou égal à 2, où ledit mouvement périodique impose ladite modulation périodique de la position du point de repos dudit mécanisme résonateur (1) par modulation de la position d'au moins un des points de fixation dudit mécanisme résonateur (1), **caractérisé en ce qu'**on fait agir ledit dispositif régulateur (2) pour modifier périodiquement, ou bien un degré de liberté du point de pitonnage dudit spiral (4) au niveau dudit piton (5), ou bien à la fois un degré de liberté du point de pitonnage dudit spiral (4) au niveau dudit piton (5) et la position du point d'attache dudit spiral (4) à ladite virole (7), et **en ce qu'**on fait agir ledit dispositif régulateur (2) pour modifier périodiquement la position dudit piton (5) au moins selon un axe linéaire parallèle à l'axe de pivotement (D) d'un balancier (9) que comporte ledit premier ensemble balancier-spiral (3).

4. Procédé d'entretien et de régulation de fréquence, autour de sa fréquence propre (ω0), d'un mécanisme résonateur (1) d'horlogerie comportant au moins un premier ensemble balancier-spiral (3), dont le spiral (4) est maintenu entre un piton (5) à une première extrémité externe (6) et une virole (7) d'un balancier (9) à une deuxième extrémité interne (8), selon lequel procédé on met en oeuvre au moins un dispositif régulateur (2) agissant sur ledit mécanisme résonateur (1) avec un mouvement périodique, où ledit mouvement périodique impose une modulation périodique au moins de la position du point de repos dudit mécanisme résonateur (1), avec une fréquence de régulation (wR) dudit dispositif régulateur (2) qui est comprise entre 0.9 fois et 1.1 fois la valeur d'un multiple entier de ladite fréquence propre (ω0), ledit entier étant supérieur ou égal à 2, où ledit mouvement périodique impose ladite modulation périodique de la position du point de repos dudit mécanisme résonateur (1) par modulation de la position d'au moins un des points de fixation dudit mécanisme résonateur (1), **caractérisé en ce qu'**on fait agir ledit dispositif régulateur (2) pour modifier périodiquement, ou bien un degré de liberté du point de pitonnage dudit spiral (4) au niveau dudit piton (5), ou bien à la fois un degré de liberté du point de pitonnage dudit spiral (4) au niveau dudit piton (5) et la position du point d'attache dudit spiral (4) à ladite virole (7), et **en ce qu'**on fait agir ledit dispositif régulateur (2) pour modifier périodiquement la position dudit piton (5) au moins dans un mouvement de lacet autour d'un axe linéaire parallèle à l'axe de pivotement (D) d'un balancier (9) que comporte ledit premier ensemble balancier-spiral (3).

5. Procédé d'entretien et de régulation de fréquence, autour de sa fréquence propre (ω0), d'un mécanisme résonateur (1) d'horlogerie comportant au moins un premier ensemble balancier-spiral (3), dont le spiral (4) est maintenu entre un piton (5) à une première extrémité externe (6) et une virole (7) d'un balancier (9) à une deuxième extrémité interne (8), selon lequel procédé on met en oeuvre au moins un dispositif régulateur (2) agissant sur ledit mécanisme résonateur (1) avec un mouvement périodique, où ledit mouvement périodique impose une modulation périodique au moins de la position du point de repos dudit mécanisme résonateur (1), avec une fréquence de régulation (ωR) dudit dispositif régulateur (2) qui est comprise entre 0.9 fois et 1.1 fois la valeur d'un multiple entier de ladite fréquence propre (ω0), ledit entier étant supérieur ou égal à 2, où ledit mouvement périodique impose ladite modulation périodique de la position du point de repos dudit mécanisme résonateur (1) par modulation de la position d'au moins un des points de fixation dudit mécanisme résonateur (1), **caractérisé en ce qu'**on fait agir ledit dispositif régulateur (2) pour modifier périodiquement, ou bien un degré de liberté du point de pitonnage dudit spiral (4) au niveau dudit piton (5), ou bien à la fois un degré de liberté du point de pitonnage dudit spiral (4) au niveau dudit piton (5) et la position du point d'attache dudit spiral (4) à ladite virole (7), et **en ce qu'**on fait agir ledit dispositif régulateur (2) pour modifier périodiquement la position dudit piton (5) au moins dans un mouvement de vrillage.

6. Procédé d'entretien et de régulation de fréquence, autour de sa fréquence propre (ω0), d'un mécanisme résonateur (1) d'horlogerie comportant au moins un premier ensemble balancier-spiral (3), selon lequel procédé on met en oeuvre au moins un dispositif régulateur (2) agissant sur ledit mécanisme résonateur (1) avec un mouvement périodique, où ledit mouvement périodique impose une modulation périodique au moins de la position du point de repos dudit mécanisme résonateur (1), avec une fréquence de régulation (ωR) dudit dispositif régulateur (2) qui est comprise entre 0.9 fois et 1.1 fois la valeur d'un multiple entier de ladite fréquence propre (w0), ledit entier étant supérieur ou égal à 2, où ledit mouvement périodique impose ladite modulation périodique de la position du point de repos dudit mécanisme résonateur (1) par modulation de la position d'au moins un des points de fixation dudit mécanisme résonateur (1), où on utilise un premier ensemble balancier-spiral qui oscille à ladite fréquence propre (ω0) et assure la fonction de comptage, **caractérisé en ce qu'**on utilise un deuxième ensemble balancier-spiral qui constitue ledit dispositif régulateur (2) et oscille à ladite fréquence de régulation (wR), et assure la fonction de fourniture d'énergie, et **en ce qu'**on relie ledit premier ensemble balancier-spiral et ledit deuxième ensemble balancier-spiral par un diapason dont les branches vibrantes constituent les extrémités externes des spiraux que comportent ledit premier ensemble balancier-spiral et ledit deuxième ensemble balancier-spiral.

7. Procédé selon l'une des revendications 1 à 6, **caractérisé en ce que** ledit entier est égal à 2.

8. Procédé selon l'une des revendications 1 à 7, **caractérisé en ce que** le mouvement périodique imprimé par le mécanisme régulateur (2) a une amplitude supérieure à la valeur définie par le quotient de l'amplitude dudit résonateur (1) par le facteur de qualité dudit résonateur (1).

9. Mouvement d'horlogerie (10) comportant au moins un mécanisme résonateur (1) comportant au moins un premier ensemble balancier-spiral (3), dont le spiral (4) est maintenu entre un piton (5) à une première extrémité externe (6) et à une virole (7) d'un balancier (9) à une deuxième extrémité interne (8), ledit premier ensemble balancier-spiral (3) étant agencé pour osciller autour de sa fréquence propre (w0), ledit mouvement (10) comportant au moins un dit dispositif régulateur (2) agencé pour osciller à une fréquence de régulation (wR) qui est comprise entre 0.9 fois et 1.1 fois la valeur d'un multiple entier de ladite fréquence propre (ω0), ledit entier étant supérieur ou égal à 2, pour modifier périodiquement la position dudit piton (5) ou/et de ladite virole (7), ledit dispositif régulateur (2) étant agencé pour imposer une modulation périodique de la position du point de repos dudit mécanisme résonateur (1) par modulation de la position d'au moins d'un des points de fixation dudit mécanisme résonateur (1), par action périodique sur, ou bien la position du point d'attache dudit spiral (4) à ladite virole (7), ou bien à la fois un degré de liberté du point de pitonnage dudit spiral (4) au niveau dudit piton (5) et la position du point d'attache dudit spiral (4) à ladite virole (7), **caractérisé en ce que** ledit dispositif régulateur (2) est un deuxième ensemble balancier-spiral, et **en ce que** ladite virole (7), à laquelle est attaché ledit spiral (4) dudit premier ensemble balancier-spiral, est constituée par la serge dudit deuxième ensemble balancier-spiral.

10. Mouvement d'horlogerie (10) comportant au moins un mécanisme résonateur (1) comportant au moins un premier ensemble balancier-spiral (3), dont le spiral (4) est maintenu entre un piton (5) à une première extrémité externe (6) et à une virole (7) d'un balancier (9) à une deuxième extrémité interne (8), ledit premier ensemble balancier-spiral (3) étant agencé pour osciller autour de sa fréquence propre (w0), ledit mouvement (10) comportant au moins un dit dispositif régulateur (2) agencé pour osciller à une fréquence de régulation (ωR) qui est comprise entre 0.9 fois et 1.1 fois la valeur d'un multiple entier de ladite fréquence propre (ω0), ledit entier étant supérieur ou égal à 2, pour modifier périodiquement la position dudit piton (5) ou/et de ladite virole (7), **caractérisé en ce que** ledit dispositif régulateur (2) est agencé pour imposer une modulation périodique de la position du point de repos dudit mécanisme résonateur (1) par modulation de la position d'au moins d'un des points de fixation dudit mécanisme résonateur (1), par action périodique sur, ou bien un degré de liberté du point de pitonnage dudit spiral (4) au niveau dudit piton (5), ou bien à la fois un degré de liberté du point de pitonnage dudit spiral (4) au niveau dudit piton (5) et la position du point d'attache dudit spiral (4) à ladite virole (7), et **en ce que** ledit piton (5) est mobile dans un plan perpendiculaire à l'axe de pivotement (D) dudit balancier (9), selon un axe linéaire parallèle audit axe de pivotement (D), ou dans un mouvement de lacet autour d'un axe linéaire parallèle audit axe de pivotement (D), ou dans un mouvement de vrillage.

11. Mouvement d'horlogerie (10) comportant au moins un mécanisme résonateur (1) comportant au moins un premier ensemble balancier-spiral (3), ledit premier ensemble balancier-spiral (3) étant agencé pour osciller autour de sa fréquence propre (ω0), ledit mouvement (10) comportant au moins un dit dispositif régulateur (2) agencé pour osciller à une fréquence de régulation (wR) qui est comprise entre 0.9 fois et 1.1 fois la valeur d'un multiple entier de ladite fréquence propre (ω0), ledit entier étant supérieur ou égal à 2, pour modifier périodiquement la position dudit piton (5) ou/et de ladite virole (7), ledit dispositif régulateur (2) étant agencé pour imposer une modulation périodique de la position du point de repos dudit mécanisme résonateur (1) par modulation de la position d'au moins d'un des points de fixation dudit mécanisme résonateur (1), ledit ensemble balancier-spiral étant un premier balancier-spiral agencé pour osciller à ladite fréquence propre (ω0) et assurer la fonction de comptage, **caractérisé en ce que** ledit dispositif régulateur (2) est un deuxième ensemble balancier-spiral agencé pour osciller à ladite fréquence de régulation (wR) et assurer la fonction de fourniture d'énergie, et **en ce que** ledit premier ensemble balancier-spiral et ledit deuxième ensemble balancier-spiral sont reliés par un diapason dont les branches vibrantes constituent les extrémités externes des spiraux que comportent ledit premier ensemble balancier-spiral et ledit deuxième ensemble balancier-spiral.

12. Pièce d'horlogerie (30) comportant au moins un mouvement d'horlogerie (10) selon l'une des revendications 9 à 11.

## Patentansprüche

1. Verfahren zur Aufrechterhaltung und Regelung einer Frequenz um ihre Eigenfrequenz (ω0) eines Uhren-Resonatormechanismus (1), umfassend mindestens eine erste Unruh-Spiralfeder-Anordnung (3), deren Spiralfeder (4) zwischen einem Spiralklötzchen (5) an einem ersten äußeren Ende (6) und einer Spiralrolle (7) einer Unruh (9) an einem zweiten inneren Ende (8) gehalten wird, wobei gemäß dem Verfahren mindestens eine Einstellvorrichtung (2) verwendet wird, die auf den Resonatormechanismus (1) mit einer periodischen Bewegung einwirkt, wobei die periodische Bewegung mindestens auf die Position des Ruhepunkts des Resonatormechanismus (1) eine periodische Modulation mit einer Regelfrequenz (wR) der Einstellvorrichtung (2) ausübt, die im Bereich vom 0,9-fachen bis 1,1-fachen Wert eines ganzzahligen Vielfachen der Eigenfrequenz (ω0) liegt, wobei die ganze Zahl größer oder gleich 2 ist, wobei die periodische Bewegung die periodische Modulation der Position des Ruhepunkts des Resonatormechanismus (1) durch Modulation der Position mindestens eines der Fixierungspunkte des Resonatormechanismus (1) bewirkt, wobei die Einstellvorrichtung (2) betrieben wird zum periodischen Ändern entweder der Position des Fixierungspunkts der Spiralfeder (4) an der Spiralrolle (7) oder sowohl eines Freiheitsgrads des Verstiftungspunkts der Spiralfeder (4) am Spiralklötzchen (5) als auch der Position des Fixierungspunkts der Spiralfeder (4) an der Spiralrolle (7), **dadurch gekennzeichnet, dass** eine erste mit der Eigenfrequenz (ω0) schwingende und die Zählfunktion sicherstellende Unruh-Spiralfeder-Anordnung und eine zweite, die Einstellvorrichtung (2) bildende und mit der Regelfrequenz (ωR) schwingende und die Funktion der Energieversorgung sicherstellende Unruh-Spiralfeder-Anordnung verwendet werden, und dass die erste Unruh-Spiralfeder-Anordnung und die zweite Unruh-Spiralfeder-Anordnung verbunden werden, indem eine Spiralrolle (7) gebildet wird, an der die Spiralfeder (4) der ersten Unruh-Spiralfeder-Anordnung befestigt ist und die durch den Unruhreif der zweiten Unruh-Spiralfeder-Anordnung gebildet ist.

2. Verfahren zur Aufrechterhaltung und Regelung einer Frequenz um die Eigenfrequenz (ω0) eines Uhren-Resonatormechanismus (1), umfassend mindestens eine erste Unruh-Spiralfeder-Anordnung (3), deren Spiralfeder (4) zwischen einem Spiralklötzchen (5) an einem ersten äußeren Ende (6) und einer Spiralrolle (7) einer Unruh (9) an einem zweiten inneren Ende (8) gehalten wird, wobei gemäß dem Verfahren mindestens eine Einstellvorrichtung (2) verwendet wird, die auf den Resonatormechanismus (1) mit einer periodischen Bewegung einwirkt, wobei die periodische Bewegung eine periodische Modulation mindestens der Position des Ruhepunkts des Resonatormechanismus (1) mit einer Regelfrequenz (wR) der Einstellvorrichtung (2) ausübt, die im Bereich vom 0,9-fachen bis 1,1-fachen Wert eines ganzzahligen Vielfachen der Eigenfrequenz (ω0) liegt, wobei die ganze Zahl größer oder gleich 2 ist, wobei die periodische Bewegung die periodische Modulation der Position des Ruhepunkts des Resonatormechanismus (1) durch Modulation der Position mindestens eines der Fixierungspunkte des Resonatormechanismus (1) bewirkt, **dadurch gekennzeichnet, dass** die Einstellvorrichtung (2) betrieben wird zum periodischen Ändern entweder eines Freiheitsgrads des Verstiftungspunkts der Spiralfeder (4) am Spiralklötzchen (5) oder sowohl eines Freiheitsgrads des Verstiftungspunkts der Spiralfeder (4) am Spiralklötzchen (5) als auch der Position des Fixierungspunkts der Spiralfeder (4) an der Spiralrolle (7), und dass die Einstellvorrichtung (2) betrieben wird zum periodischen Ändern der Position des Spiralklötzchens (5) mindestens in einer Ebene senkrecht zu der Schwenkachse (D) einer Unruh (9), die die Unruh-Spiralfeder-Anordnung (3) umfasst.

3. Verfahren zur Aufrechterhaltung und Regelung einer Frequenz um die Eigenfrequenz (ω0) eines Uhren-Resonatormechanismus (1), umfassend mindestens eine erste Unruh-Spiralfeder-Anordnung (3), deren Spiralfeder (4) zwischen einem Spiralklötzchen (5) an einem ersten äußeren Ende (6) und einer Spiralrolle (7) einer Unruh (9) an einem zweiten inneren Ende (8) gehalten wird, wobei gemäß dem Verfahren mindestens eine Einstellvorrichtung (2) verwendet wird, die auf den Resonatormechanismus (1) mit einer periodischen Bewegung einwirkt, wobei die periodische Bewegung eine periodische Modulation mindestens der Position des Ruhepunkts des Resonatormechanismus (1) mit einer Regelfrequenz (ωR) der Einstellvorrichtung (2) ausübt, die im Bereich vom 0,9-fachen bis 1,1-fachen Wert eines ganzzahligen Vielfachen der Eigenfrequenz (ω0) liegt, wobei die ganze Zahl größer oder gleich 2 ist, wobei die periodische Bewegung die periodische Modulation der Position des Ruhepunkts des Resonatormechanismus (1) durch Modulation der Position mindestens eines der Fixierungspunkte des Resonatormechanismus (1) bewirkt, **dadurch gekennzeichnet, dass** die Einstellvorrichtung (2) betrieben wird zum periodischen Ändern entweder eines Freiheitsgrads des Verstiftungspunkts der Spiralfeder (4) am Spiralklötzchen (5) oder sowohl eines Freiheitsgrads des Verstiftungspunkts der Spiralfeder (4) am Spiralklötzchen (5) als auch die Position des Fixierungspunkts der Spiralfeder (4) an der Spiralrolle (7), und dass die Einstellvorrichtung (2) betrieben wird zum periodischen Ändern der Position des Spiralklötzchens (5) mindestens längs einer geradlinigen Achse parallel zu der Schwenkachse (D) einer Unruh (9), die die erste Unruh-Spiralfeder-Anordnung (3) umfasst.

4. Verfahren zur Aufrechterhaltung und Regelung einer Frequenz um die Eigenfrequenz (ω0) eines Uhren-Resonatormechanismus (1), umfassend mindestens eine erste Unruh-Spiralfeder-Anordnung (3), deren Spiralfeder (4) zwischen einem Spiralklötzchen (5) an einem ersten äußeren Ende (6) und einer Spiralrolle (7) einer Unruh (9) an einem zweiten inneren Ende (8) gehalten wird, wobei gemäß dem Verfahren mindestens eine Einstellvorrichtung (2) verwendet wird, die auf den Resonatormechanismus (1) mit einer periodischen Bewegung einwirkt, wobei die periodische Bewegung eine periodische Modulation mindestens der Position des Ruhepunkts des Resonatormechanismus (1) mit einer Regelfrequenz (ωR) der Einstellvorrichtung (2) bewirkt, die im Bereich vom 0,9-fachen bis 1,1-fachen Wert eines ganzzahligen Vielfachen der Eigenfrequenz (ω0) liegt, wobei die ganze Zahl größer oder gleich 2 ist, wobei die periodische Bewegung die periodische Modulation der Position des Ruhepunkts des Resonatormechanismus (1) durch Modulation der Position mindestens eines der Fixierungspunkte des Resonatormechanismus (1) bewirkt, **dadurch gekennzeichnet, dass** die Einstellvorrichtung (2) betrieben wird zum periodischen Ändern entweder eines Freiheitsgrads des Verstiftungspunkts der Spiralfeder (4) am Spiralklötzchen (5) oder sowohl eines Freiheitsgrad des Verstiftungspunkts der Spiralfeder (4) am Spiralklötzchen (5) als auch der Position des Fixierungspunkts der Spiralfeder (4) an der Spiralrolle (7), und dass die Einstellvorrichtung (2) betrieben wird, um die Position des Spiralklötzchens (5) mindestens in einer Gierbewegung um eine geradlinige Achse parallel zur Schwenkachse (D) einer Unruh (9), die die erste Unruh-Spiralfeder-Anordnung (3) umfasst, periodisch zu modifizieren.

5. Verfahren zur Aufrechterhaltung und Regelung einer Frequenz um die Eigenfrequenz (ω0) eines Uhren-Resonatormechanismus (1), umfassend mindestens eine erste Unruh-Spiralfeder-Anordnung (3), deren Spiralfeder (4) zwischen einem Spiralklötzchen (5) an einem ersten äußeren Ende (6) und einer Spiralrolle (7) einer Unruh (9) an einem zweiten inneren Ende (8) gehalten wird, wobei gemäß dem Verfahren mindestens eine Einstellvorrichtung (2) verwendet wird, die auf den Resonatormechanismus (1) mit einer periodischen Bewegung einwirkt, wobei die periodische Bewegung eine periodische Modulation mindestens der Position des Ruhepunkts des Resonatormechanismus (1) mit einer Regelfrequenz (ωR) der Einstellvorrichtung (2) bewirkt, die im Bereich vom 0,9-fachen bis 1,1-fachen Wert eines ganzzahligen Vielfachen der Eigenfrequenz (ω0) liegt, wobei die ganze Zahl größer oder gleich 2 ist, wobei die periodische Bewegung die periodische Modulation der Position des Ruhepunkts des Resonatormechanismus (1) durch Modulation der Position mindestens eines der Fixierungspunkte des Resonatormechanismus (1) bewirkt, **dadurch gekennzeichnet, dass** die Einstellvorrichtung (2) betrieben wird zum periodischen Ändern entweder eines Freiheitsgrads des Verstiftungspunkts der Spiralfeder (4) am Spiralklötzchen (5) oder sowohl eines Freiheitsgrads des Verstiftungspunkts der Spiralfeder (4) am Spiralklötzchen (5) als auch der Position des Fixierungspunkts der Spiralfeder (4) an der Spiralrolle (7), und dass die Einstellvorrichtung (2) betrieben wird, um die Position des Spiralklötzchens (5) mindestens in einer Verdrehbewegung periodisch zu modifizieren.

6. Verfahren zur Aufrechterhaltung und Regelung einer Frequenz um die Eigenfrequenz (ω0) eines Uhren-Resonatormechanismus (1), umfassend mindestens eine erste Unruh-Spiralfeder-Anordnung (3), wobei gemäß dem Verfahren mindestens eine Einstellvorrichtung (2) verwendet wird, die auf den Resonatormechanismus (1) mit einer periodischen Bewegung einwirkt, wobei die periodische Bewegung mindestens eine periodische Modulation der Position des Ruhepunkts des Resonatormechanismus (1) mit einer Regelfrequenz (ωR) der Einstellvorrichtung (2) bewirkt, die im Bereich vom 0,9-fachen bis 1,1-fachen Wert eines ganzzahligen Vielfachen der Eigenfrequenz (ω0) liegt, wobei die ganze Zahl größer oder gleich 2 ist, wobei die periodische Bewegung die periodische Modulation der Position des Ruhepunkts des Resonatormechanismus (1) durch Modulation der Position mindestens eines der Fixierungspunkte des Resonatormechanismus (1) bewirkt, wobei eine erste Unruh-Spiralfeder-Anordnung verwendet wird, die mit der Eigenfrequenz (ω0) schwingt und die Zählfunktion sicherstellt, dadurch dass eine zweite Unruh-Spiralfeder-Anordnung verwendet wird, die die Einstellvorrichtung (2) bildet und mit der Regelfrequenz (ωR) schwingt und die Funktion der Energieversorung sicherstellt, und dass die erste Unruh-Spiralfeder-Anordnung und die zweite Unruh-Spiralfeder-Anordnung durch eine Stimmgabel verbunden werden, deren schwingende Zinken die äußeren Enden der Spiralfedern bilden, die die erste Unruh-Spiralfeder-Anordnung und die zweite Unruh-Spiralfeder-Anordnung umfassen.

7. Verfahren nach einem der Ansprüche 1 bis 6, **dadurch gekennzeichnet, dass** die ganze Zahl gleich 2 ist.

8. Verfahren nach einem der Ansprüche 1 bis 7, **dadurch gekennzeichnet, dass** die durch den Einstellmechanismus (2) aufgeprägte periodische Bewegung eine Amplitude aufweist, die größer ist als der Wert, der durch den Quotienten der Amplitude des Resonators (1) durch den Gütefaktor des Resonators (1) definiert ist.

9. Uhrwerk (10), umfassend mindestens einen Resonatormechanismus (1), der mindestens eine erste Unruh-Spiralfeder-Anordnung (3) aufweist, deren Spiralfeder (4) zwischen einem Spiralklötzchen (5) an einem ersten äußeren Ende (6) und einer Spiralrolle (7) einer Unruh (9) an einem zweiten inneren Ende (8) gehalten wird, wobei die erste Unruh-Spiralfeder-Anordnung (3) angeordnet ist, um ihre Eigenfrequenz (ω0) zu schwingen, wobei das Werk (10) mindestens eine Einstellvorrichtung (2) umfasst, die angeordnet ist, mit einer Regelfrequenz (ωR) zu schwingen, die im Bereich vom 0,9-fachen bis 1,1-fachen Wert eines ganzzahligen Vielfachen der Eigenfrequenz (w0) liegt, wobei die ganze Zahl größer oder gleich 2 ist, um die Position des Spiralklötzchens (5) und/oder der Spiralrolle (7) periodisch zu ändern, wobei die Einstellvorrichtung (2) angeordnet ist, eine periodische Modulation der Position des Ruhepunkts des Resonatormechanismus (1) durch Modulation der Position mindestens eines der Fixierungspunkte des Resonatormechanismus (1) durch periodische Einwirkung entweder auf die Position des Fixierungspunkts der Spiralfeder (4) an der Spiralrolle (7) oder sowohl auf einen Freiheitsgrad des Verstiftungspunkts der Spiralfeder (4) am Spiralklötzchen (5) als auch auf die Position des Fixierungspunkts der Spiralfeder (4) an der Spiralrolle (7) zu bewirken, **dadurch gekennzeichnet, dass** die Einstellvorrichtung (2) eine zweite Unruh-Spiralfeder-Anordnung ist und dass die Spiralrolle (7), an der die Spiralfeder (4) der ersten Unruh-Spiralfeder-Anordnung befestigt ist, durch den Unruhreif der zweiten Unruh-Spiralfeder-Anordnung gebildet ist.

10. Uhrwerk (10), umfassend mindestens einen Resonatormechanismus (1), der mindestens eine erste Unruh-Spiralfeder-Anordnung (3) umfasst, deren Spiralfeder (4) zwischen einem Spiralklötzchen (5) an einem ersten äußeren Ende (6) und einer Spiralrolle (7) einer Unruh (9) an einem zweiten inneren Ende (8) gehalten wird, wobei die erste Unruh-Spiralfeder-Anordnung (3) angeordnet ist, um ihre Eigenfrequenz (w0) zu schwingen, wobei das Werk (10) mindestens eine Einstellvorrichtung (2) umfasst, angeordnet, mit einer Regelfrequenz (ωR) zu schwingen, die im Bereich vom 0,9-fachen bis 1,1-fachen Wert eines ganzzahligen Vielfachen der Eigenfrequenz (w0) liegt, wobei die ganze Zahl größer oder gleich 2 ist, um die Position des Spiralklötzchens (5) und/oder der Spiralrolle (7) periodisch zu ändern, **dadurch gekennzeichnet, dass** die Einstellvorrichtung (2) angeordnet ist, eine periodische Modulation der Position des Ruhepunkts des Resonatormechanismus (1) durch Modulation der Position mindestens eines der Fixierungspunkte des Resonatormechanismus (1) durch periodische Einwirkung entweder auf einen Freiheitsgrad des Verstiftungspunkts der Spiralfeder (4) am Spiralklötzchen (5) oder sowohl auf einen Freiheitsgrad des Verstiftungspunkts der Spiralfeder (4) am Spiralklötzchen (5) als auch auf die Position des Fixierungspunkts der Spiralfeder (4) an der Spiralrolle (7) zu bewirken, und dass das Spiralklötzchen (5) beweglich ist in einer Ebene senkrecht zu der Schwenkachse (D) der Unruh (9) längs einer geradlinigen Achse parallel zu der Schwenkachse (D) oder in einer Gierbewegung um eine geradlinige Achse parallel zu der Schwenkachse (D) oder in einer Verdrehbewegung.

11. Uhrwerk (10), umfassend mindestens einen Resonatormechanismus (1), der mindestens eine erste Unruh-Spiralfeder-Anordnung (3) umfasst, wobei die erste Unruh-Spiralfeder-Anordnung (3) angeordnet ist, um ihre Eigenfrequenz (ω0) zu schwingen, wobei das Werk (10) mindestens eine Einstellvorrichtung (2) umfasst, die angeordnet ist, mit einer Regelfrequenz (ωR) zu schwingen, die im Bereich vom 0,9-fachen bis 1,1-fachen Wert eines ganzzahligen Vielfachen der Eigenfrequenz (w0) liegt, wobei die ganze Zahl größer oder gleich 2 ist, um die Position des Spiralklötzchens (5) und/oder der Spiralrolle (7) periodisch zu ändern, wobei die Einstellvorrichtung (2) angeordnet ist, eine periodische Modulation der Position des Ruhepunkts des Resonatormechanismus (1) durch Modulation der Position mindestens eines der Fixierungspunkte des Resonatormechanismus (1) zu bewirken, wobei die Unruh-Spiralfeder-Anordnung eine erste Unruh-Spiralfeder-Anordnung ist, die angeordnet ist, mit der Eigenfrequenz (w0) zu schwingen und die Zählfunktion sicherzustellen, **dadurch gekennzeichnet, dass** die Einstellvorrichtung (2) eine zweite Unruh-Spiralfeder-Anordnung ist, die angeordnet ist, mit der Regelfrequenz (ωR) zu schwingen und die Funktion der Energieversorgung sicherzustellen, und dass die erste Unruh-Spiralfeder-Anordnung und die zweite Unruh-Spiralfeder-Anordnung durch eine Stimmgabel verbunden sind, deren schwingende Zinken die äußeren Enden der Spiralfedern bilden, die die erste Unruh-Spiralfeder-Anordnung und die zweite Unruh-Spiralfeder-Anordnung aufweisen.

12. Zeitmessgerät (30), umfassend mindestens ein Uhrwerk (10) nach einem der Ansprüche 9 bis 11.

## Claims

1. Method for maintaining and regulating frequency around the natural frequency (ω0) of a timepiece resonator mechanism (1) including at least a first balance/balance spring assembly (3), whose balance spring (4) is held between a stud (5) at a first, outer end (6) and a collet (7) of a balance (9) at a second, inner end (8), wherein said method implements at least one regulating device (2) acting on said resonator mechanism (1) with a periodic motion, wherein said periodic motion imposes a periodic modulation of at least the position of the rest point of said resonator mechanism (1), with a regulating frequency (ωR) of said regulating device (2) that is comprised between 0.9 times and 1.1 times the value of an integer multiple of said natural frequency (ω0), said integer being greater than or equal to 2, wherein said periodic motion imposes said periodic modulation of the position of the rest point of said resonator mechanism (1) by modulating the position of at least one of the points of attachment of said resonator mechanism (1), wherein said regulating device (2) is made to act to periodically modify, either the position of the point of attachment of said balance spring (4) to said collet (7), or both a degree of freedom of the pinning point of said balance spring (4) to said stud (5) and the position of the point of attachment of said balance spring (4) to said collet (7), **characterized in that** a first balance/balance spring assembly is used, which oscillates at said natural frequency (ω0) and performs the counting function, and a second balance/balance spring assembly which forms said regulating device (2) and oscillates at said regulating frequency (ωR) and performs the energy supply function, and **in that** said first balance/balance spring assembly and said second balance/balance spring assembly are connected by forming said collet (7), to which is attached said balance spring (4) of said first balance/balance spring assembly, consisting of the rim of said second balance/balance spring assembly.

2. Method for maintaining and regulating frequency around the natural frequency (ω0) of a timepiece resonator mechanism (1) including at least a first balance/balance spring assembly (3), whose balance spring (4) is held between a stud (5) at a first, outer end (6) and a collet (7) of a balance (9) at a second, inner end (8), wherein said method implements at least one regulating device (2) acting on said resonator mechanism (1) with a periodic motion, wherein said periodic motion imposes a periodic modulation of at least the position of the rest point of said resonator mechanism (1), with a regulating frequency (ωR) of said regulating device (2) that is comprised between 0.9 times and 1.1 times the value of an integer multiple of said natural frequency (ω0), said integer being greater than or equal to 2, wherein said periodic motion imposes said periodic modulation of the position of the rest point of said resonator mechanism (1) by modulating the position of at least one of the points of attachment of said resonator mechanism (1), **characterized in that** said regulating device (2) is made to act to periodically modify, either a degree of freedom of the pinning point of said balance spring (4) to said stud (5), or both a degree of freedom of the pinning point of said balance spring (4) to said stud (5) and the position of the point of attachment of said balance spring (4) to said collet (7), and **in that** said regulating device (2) is made to act to periodically modify the position of said stud (5) at least in a plane perpendicular to the axis of pivoting (D) of a balance (9) comprised in said balance/balance spring assembly (3).

3. Method for maintaining and regulating frequency around the natural frequency (ω0) of a timepiece resonator mechanism (1) including at least a first balance/balance spring assembly (3), whose balance spring (4) is held between a stud (5) at a first, outer end (6) and a collet (7) of a balance (9) at a second, inner end (8), wherein said method implements at least one regulating device (2) acting on said resonator mechanism (1) with a periodic motion, wherein said periodic motion imposes a periodic modulation of at least the position of the rest point of said resonator mechanism (1), with a regulating frequency (ωR) of said regulating device (2) that is comprised between 0.9 times and 1.1 times the value of an integer multiple of said natural frequency (ω0), said integer being greater than or equal to 2, wherein said periodic motion imposes said periodic modulation of the position of the rest point of said resonator mechanism (1) by modulating the position of at least one of the points of attachment of said resonator mechanism (1), **characterized in that** said regulating device (2) is made to act to periodically modify, either a degree of freedom of the pinning point of said balance spring (4) to said stud (5), or both a degree of freedom of the pinning point of said balance spring (4) to said stud (5) and the position of the point of attachment of said balance spring (4) to said collet (7), and **in that** said regulating device (2) is made to act to periodically modify the position of said stud (5) at least along a linear axis parallel to the axis of pivoting (D) of a balance (9) comprised in said first balance/balance spring assembly (3).

4. Method for maintaining and regulating frequency around the natural frequency (ω0) of a timepiece resonator mechanism (1) including at least a first balance/balance spring assembly (3), whose balance spring (4) is held between a stud (5) at a first, outer end (6) and a collet (7) of a balance (9) at a second, inner end (8), wherein said method implements at least one regulating device (2) acting on said resonator mechanism (1) with a periodic motion, wherein said periodic motion imposes a periodic modulation of at least the position of the rest point of said resonator mechanism (1), with a regulating frequency (ωR) of said regulating device (2) that is comprised between 0.9 times and 1.1 times the value of an integer multiple of said natural frequency (ω0), said integer being greater than or equal to 2, wherein said periodic motion imposes said periodic modulation of the position of the rest point of said resonator mechanism (1) by modulating the position of at least one of the points of attachment of said resonator mechanism (1), **characterized in that** said regulating device (2) is made to act to periodically modify, either a degree of freedom of the pinning point of said balance spring (4) to said stud (5), or both a degree of freedom of the pinning point of said balance spring (4) to said stud (5) and the position of the point of attachment of said balance spring (4) to said collet (7), and **in that** said regulating device (2) is made to act to periodically modify the position of said stud (5) at least in a yaw movement around a linear axis parallel to the axis of pivoting (D) of a balance (9) comprised in said first balance/balance spring assembly (3).

5. Method for maintaining and regulating frequency around the natural frequency (ω0) of a timepiece resonator mechanism (1) including at least a first balance/balance spring assembly (3), whose balance spring (4) is held between a stud (5) at a first, outer end (6) and a collet (7) of a balance (9) at a second, inner end (8), wherein said method implements at least one regulating device (2) acting on said resonator mechanism (1) with a periodic motion, wherein said periodic motion imposes a periodic modulation of at least the position of the rest point of said resonator mechanism (1), with a regulating frequency (ωR) of said regulating device (2) that is comprised between 0.9 times and 1.1 times the value of an integer multiple of said natural frequency (ω0), said integer being greater than or equal to 2, wherein said periodic motion imposes said periodic modulation of the position of the rest point of said resonator mechanism (1) by modulating the position of at least one of the points of attachment of said resonator mechanism (1), **characterized in that** said regulating device (2) is made to act to periodically modify, either a degree of freedom of the pinning point of said balance spring (4) to said stud (5), or both a degree of freedom of the pinning point of said balance spring (4) to said stud (5) and the position of the point of attachment of said balance spring (4) to said collet (7), and **in that** said regulating device (2) is made to act to periodically modify the position of said stud (5) at least in a twisting motion.

6. Method for maintaining and regulating frequency around the natural frequency (ω0) of a timepiece resonator mechanism (1) including at least a first balance/balance spring assembly (3), wherein said method implements at least one regulating device (2) acting on said resonator mechanism (1) with a periodic motion, wherein said periodic motion imposes a periodic modulation of at least the position of the rest point of said resonator mechanism (1), with a regulating frequency (ωR) of said regulating device (2) that is comprised between 0.9 times and 1.1 times the value of an integer multiple of said natural frequency (ω0), said integer being greater than or equal to 2, wherein said periodic motion imposes said periodic modulation of the position of the rest point of said resonator mechanism (1) by modulating the position of at least one of the points of attachment of said resonator mechanism (1), wherein a first balance/balance spring assembly is used, which oscillates at said natural frequency (ω0) and performs the counting function, **characterized in that** a second balance/balance spring assembly is used, which forms said regulating device (2) and oscillates at said regulating frequency (ωR) and performs the energy supply function, and **in that** said first balance/balance spring assembly and said second balance/balance spring assembly are connected by a tuning fork whose vibrating arms form the outer ends of the balance springs comprised in said first balance/balance spring assembly and said second balance/balance spring assembly.

7. Method according to any of claims 1 to 6, **characterized in that** said integer is equal to 2

8. Method according to any of claims 1 to 7, **characterized in that** the period motion imparted by the regulating mechanism (2) has a greater amplitude than the value defined by the quotient of the amplitude of said resonator (1) divided by the quality factor of said resonator (1).

9. Timepiece movement (10) including at least one resonator mechanism (1) including at least a first balance/balance spring assembly (3), whose balance spring (4) is held between a stud (5) at a first, outer end (6) and a collet (7) of a balance (9) at a second, inner end (8), said first balance/balance spring assembly (3) being arranged to oscillate around its natural frequency (ω0), said movement (10) including at least one said regulating device (2) arranged to oscillate at a regulating frequency (ωR) which is comprised between 0.9 times and 1.1 times the value of an integer multiple of said natural frequency (ω0), said integer being greater than or equal to 2, to periodically modify the position of said stud (5) and/or of said collet (7), said regulating device (2) being arranged to impose a periodic modulation of the position of the rest point of said resonator mechanism (1) by modulating the position of at least one of the points of attachment of said resonator mechanism (1), by periodically acting on either the position of the point of attachment of said balance spring (4) to said collet (7), or both a degree of freedom of the pinning point of said balance spring (4) to said stud (5) and the position of the point of attachment of said balance spring (4) to said collet (7), **characterized in that** said regulating device (2) is a second balance/balance spring assembly, and **in that** said collet (7), to which is attached said balance spring (4) of said first balance/balance spring assembly is formed by the rim of said second balance/balance spring assembly.

10. Timepiece movement (10) including at least one resonator mechanism (1) including at least a first balance/balance spring assembly (3), whose balance spring (4) is held between a stud (5) at a first, outer end (6) and a collet (7) of a balance (9) at a second, inner end (8), said first balance/balance spring assembly (3) being arranged to oscillate around its natural frequency (ω0), said movement (10) including at least one said regulating device (2) arranged to oscillate at a regulating frequency (ωR), which is comprised between 0.9 times and 1.1 times the value of an integer multiple of said natural frequency (ω0), said integer being greater than or equal to 2, to periodically modify the position of said stud (5) and/or of said collet (7), **characterized in that** said regulating device (2) is arranged to impose a periodic modulation of the position of the rest point of said resonator mechanism (1) by modulating the position of at least one of the points of attachment of said resonator mechanism (1) by periodically acting either on a degree of freedom of the pinning point of said balance spring (4) to said stud (5), or both a degree of freedom of the pinning point of said balance spring (4) to said stud (5) and the position of the point of attachment of said balance spring (4) to said collet (7), and **in that** said stud (5) is movable in a plane perpendicular to the axis of pivoting (D) of said balance (9), along a linear axis parallel to said axis of pivoting (D) or in a yaw movement about a linear axis parallel to said axis of pivoting (D), or in a twisting motion.

11. Timepiece movement (10) including at least one resonator mechanism (1) including at least a first balance/balance spring assembly (3), said first balance/balance spring assembly (3) being arranged to oscillate around its natural frequency (ω0), said movement (10) including at least one said regulating device (2) arranged to oscillate at a regulating frequency (ωR) which is comprised between 0.9 times and 1.1 times the value of an integer multiple of said natural frequency (ω0), said integer being greater than or equal to 2, to periodically modify the position of said stud (5) and/or of said collet (7), said regulating device (2) being arranged to impose a periodic modulation of the rest position of said resonator mechanism (1) by modulating the position of at least one of the points of attachment of said resonator mechanism (1), said balance/balance spring assembly being a first balance/balance spring assembly arranged to oscillate at said natural frequency (ω0) and to perform the counting function, **characterized in that** said regulating device (2) is a second balance/balance spring assembly arranged to oscillate at said regulating frequency (ωR) and to perform the energy supply function, and **in that** said first balance/balance spring assembly and said second balance/balance spring assembly are connected by a tuning fork whose vibrating arms form the outer ends of the balance springs comprised in said first balance/balance spring assembly and said second balance/balance spring assembly.

12. Timepiece (30) including at least one timepiece movement (10) according to any of claims 9 to 11.
